# EUROPÄISCHE PATENTSCHRIFT

(11) **EP 3 046 731 B1**
(45) Veröffentlichungstag und Bekanntmachung des Hinweises auf die Patenterteilung: **06.05.2020**
(21) Anmeldenummer: 14766116.9
(22) Anmeldetag: 01.09.2014
(51) Int. Cl.: B25B 23/10

(54) **STECKSCHLÜSSEL**
SOCKET
DOUILLE

(30) Priorität: 19.09.2013 DE 102013015506
(43) Veröffentlichungstag der Anmeldung: 27.07.2016
(73) Patentinhaber: Wera Werkzeuge GmbH, 42349 Wuppertal (DE)
(72) Erfinder: ABEL, Michael, 42477 Radevormwald (DE)
(74) Vertreter: Grundmann, Dirk
(86) Internationale Anmeldenummer: PCT/EP2014/068470
(87) Internationale Veröffentlichungsnummer: WO 2015/039860

(56) Entgegenhaltungen:
- EP-A1- 2 535 177
- EP-A1- 2 828 037
- EP-A2- 2 390 058
- WO-A1-2013/139652
- DE-A1- 19 644 177
- DE-U1- 8 428 029
- DE-U1- 20 113 210
- DE-U1-202006 000 463
- US-A- 4 934 226

## Beschreibung

Die Erfindung betrifft einen Steckschlüssel mit einem Abtriebskopf, der eine auf einen Mehrkant-Schraubenkopf oder eine Mehrkantmutter aufsteckbare Mehrkant-Profilöffnung ausbildet, mit einem in einem Fenster der Wandung der Mehrkant-Profilöffnung einliegenden Halteelement, das von einem wandungsaußenseitig angeordneten Federelement beaufschlagt wird.

Die DE 196 44 177 A1 beschreibt einen Steckschlüssel, der einen Antriebsschaft mit einem Sechskantprofil und einen Abtriebskopf aufweist, wobei in der Stirnseite des Abtriebskopfes eine Mehrkantöffnung angeordnet ist zum Aufstecken auf einen Mehrkant-Schraubenkopf oder eine Mehrkantmutter. In einer der Mehrkantwandungen der Mehrkantöffnung befindet sich ein Fenster, in dem vor Tragschultern eine Kugel steckt, deren Durchmesser größer ist als die Materialstärke des Fensters. Die Umfangswandung des Kopfes besitzt eine Umfangsnut, in der ein Federring einliegt, der in Radialeinwärtsrichtung die Kugel elastisch beaufschlagt, so dass sie beim Aufstecken des Steckschlüssels auf einen Schraubenkopf oder eine Mutter elastisch in Radialauswärtsrichtung ausweichen kann und von der Rückstellkraft der Feder gegen eine Mehrkantfläche des Schraubenkopfes oder der Mutter gedrückt wird. Mit der Kugel wird der Mehrkant-Schraubenkopf oder die Mehrkantmutter reibschlüssig in der Mehrkantöffnung gehalten.

Um zu vermeiden, dass sich der spaltoffene Ring dreht, so dass der Spalt über der Kugel zu liegen kommt, so dass die elastische Rückstellfunktion bzw. die Kugel verloren geht, besitzt der Steckschlüssel ein Fesselungselement in Form einer in einer Aussparung des Federrings eingreifenden Nase.

Der von der DE 20 2008 010206 U1 beschriebene Steckschlüssel besitzt ein Federelement, welches eine Ringform aufweist und mit einem in Radialeinwärtsrichtung abgebogenen Ende das Fenster durchgreift und mit diesem abgewinkelten Ende das Druckstück ausbildet.

Die EP 0 646 439 A1 beschreibt einen Steckschlüssel, bei dem ein abgewinkelter Abschnitt eines Blattfederrings durch das Fenster in die Mehrkantöffnung hineinragt, um das Halteelement zu bilden.

Die EP 1 010 157 B1 beschreibt einen Schraubendrehereinsatz mit einem auf den Schaft zwischen Antriebsmehrkant und Arbeitsspitze aufgebrachten Schrumpfschlauch.

Die DE 196 28 901 C1 beschreibt einen Schraubendreher mit einer rohrförmigen Klinge, deren Ende auf einen Mehrkantabschnitt eines Bits aufgeschrumpft ist. Aus der DE 84 28 029 U1 ist ebenfalls ein Steckschlüssel bekannt, bei dem auf die Kugel ein Federring wirkt.

Die EP 1 180 417 A2 beschreibt einen Steckschlüssel mit einem Federelement, das aus einem Abschnitt eines extrudierten Kunststoffprofils ausgebildet ist. Aus der DE 297 15 822 U1 ist ein Schraubendreher-Bit vorbekannt, bei dem auf einen Hals eine Identifikationsbanderole als Schrumpfschlauchabschnitt aufgebracht ist.

Das Dokument DE 20 2009 000 463 U1 beschreibt einen Steckschlüssel, der einen elastischen Montagering aufweist.

Der Erfindung liegt die Aufgabe zugrunde, den eingangs genannten Steckschlüssel fertigungstechnisch zu vereinfachen bzw. handhabungstechnisch zu verbessern.

Gelöst wird die Aufgabe durch die in den Ansprüchen angegebene Erfindung.

Zunächst wird vorgeschlagen, dass das Federelement ein auf die Wandung aufgeschrumpfter Schrumpfschlauch ist. Der Schrumpfschlauch liegt in berührender Anlage am Halteelement an. Bevorzugt wird das Halteelement von einer Kugel ausgebildet, die in dem aus Kunststoff bestehenden Schrumpfschlauch eine Ausbeulung hinterlässt. Der Rand des Schrumpfschlauches liegt somit bevorzugt über seinen gesamten Umfang auf der Bodenfläche einer Umfangsnut auf, die von Rändern begrenzt ist. Hierdurch entfaltet sich eine optimierte Federwirkung auf das Halteelement, welches bereichsweise in das Querschnittsprofil der Mehrkant-Profilöffnung hineinragt und welches beim Aufstecken der Mehrkant-Profilöffnung auf einen Mehrkant-Schraubenkopf oder auf eine Mehrkantmutter radial nach außen verlagert wird. Dabei vergrößert sich die Ausbeulung. Es entstehen sowohl Kraftkomponenten innerhalb des Federelementes, die in Umfangsrichtung gerichtet sind als auch Kraftkomponenten, die sich in Axialrichtung des Steckschlüssels erstrecken, also vom Rand des Schrumpfschlauches in Richtung auf den Scheitel der Ausbeulung gerichtet sind. Vom Scheitelpunkt der Ausbeulung bilden sich sternförmig nach außen verlaufende Spannungslinien aus, die eine Kraftkomponente in Radialrichtung erzeugen, die das Halteelement gegen das Mehrkantprofil (Mehrkantkante oder Mehrkantfläche) des Mehrkant-Schraubenkopfes bzw. der Mehrkantmutter beaufschlagen.

In einer Weiterbildung der Erfindung ist vorgesehen, dass das Halteelement nicht dem öffnungsseitigen Rand der Mehrkant-Profilöffnung, sondern dem bodenseitigen Rand der Mehrkant-Profilöffnung benachbart ist. Der öffnungsseitige Rand der Mehrkant-Profilöffnung kann dabei eine Öffnungsebene definieren und der bodenseitige Rand der Mehrkant-Profilöffnung eine Bodenebene. Die Mitte zwischen Bodenebene und Öffnungsebene definiert eine Mittelebene. Die drei Ebenen verlaufen im Allgemeinen parallel zueinander. In der Variante liegt das Halteelement im Bereich zwischen Mittelebene und Bodenebene.

In einer weiteren Variante der Erfindung ist vorgesehen, dass zwei Halteelemente vorgesehen sind. Ein erstes Halteelement und ein zweites Halteelement können in Axialrichtung hintereinander angeordnet sein. Das erste Halteelement kann im Bereich zwischen Öffnungsebene und Mittelebene liegen. Das zweite Halteelement liegt vorzugsweise zwischen Mittelebene und Bodenebene. Ein Halteelement, das im Bereich zwischen Öffnungsebene und Mittelebene liegt, kann beispielsweise eine Mutter fesseln, die in die Mehrkant-Profilöffnung eingesetzt ist, um die Mutter auf einen Gewindeschaft aufzuschrauben. Das im Bereich zwischen Mittelebene und Bodenebene liegende Halteelement ist in der Lage, einen Schraubenkopf oder eine Mehrkantmutter zu fesseln, nachdem auf die Mehrkantmutter oder den Schraubenkopf eine axiale Kraft aufgebracht worden ist. Insbesondere besitzt das dem Boden benachbarte Halteelement die Besonderheit, einen auch relativ flach ausgebildeten Schraubenkopf zu fesseln, der mit seiner Stirnseite am bodenseitigen Rand der Mehrkantprofilöffnung anliegt. Der Schraubenkopf wird hierdurch derart ausgerichtet, dass sich der Schraubenschaft in Axialrichtung des Steckschlüssels erstreckt. Dies erleichtert das Einschrauben einer Schraube in ein Innengewinde.

In einer Weiterbildung ist vorgesehen, dass ein mit zwei Halteelementen ausgestatteter Steckschlüssel lediglich ein Federelement aufweist, welches beide Halteelemente in Radialeinwärtsrichtung beaufschlagt. Dieses Federelement kann von einem Schrumpfschlauch ausgebildet sein, der aus Kunststoff besteht und eine ausreichende Elastizität bzw. Materialstärke besitzt, um durch Ausbildung einer bzw. zwei Ausbeulungen die beiden Halteelemente gegen eine Stufe des Fensters zu beaufschlagen.

Ausführungsbeispiele der Erfindung werden nachfolgend anhand beigefügter Zeichnungen erläutert. Es zeigen:
- Fig. 1: eine perspektivische Darstellung eines ersten Ausführungsbeispiels,
- Fig. 2: den Schnitt gemäß der Linie II - II in Figur 1,
- Fig. 3: den Schnitt gemäß der Linie III - III in Figur 2,
- Fig. 4: eine perspektivische Darstellung eines zweiten Ausführungsbeispiels,
- Fig. 5: den Schnitt gemäß der Linie V - V in Figur 4,
- Fig. 6: den Schnitt gemäß der Linie VI - VI in Figur 5,
- Fig. 7: eine perspektivische Darstellung eines dritten Ausführungsbeispiels,
- Fig. 8: den Schnitt gemäß der Linie VIII - VIII in Figur 7.

Die in den Zeichnungen dargestellten Werkzeuge sind Steckschlüssel 1, die aus Metall, insbesondere Stahl bestehen und einen Abtriebskopf 2 ausbilden, in welchem sich eine Mehrkant-Profilöffnung 10 befindet. Die Mehrkant-Profilöffnung 10 besitzt sechs Mehrkantflächen, die jeweils an zu Kehlen gerundeten Mehrkantkanten aneinander stoßen.

Der Steckschlüssel 1 besitzt einen Antriebsschaft 3, der im Ausführungsbeispiel als Hülsenabschnitt ausgebildet ist. Der Hülsenabschnitt besitzt eine Antriebsöffnung 11, die ebenfalls ein Mehrkant-Profil aufweist. Im Ausführungsbeispiel ist es ein Vierkantprofil. Der Antriebsschaft 3 kann aber auch als Mehrkant-Profilschaft ausgebildet sein, der in eine Mehrkantöffnung eines Futters eingesteckt werden kann. Beim Ausführungsbeispiel kann in die Antriebsöffnung 11 ein Antriebsvierkant beispielsweise einer Knarre eingesteckt werden. Der in den Ausführungsbeispielen beschriebene Steckschlüssel 1 wird auch als Nuss bezeichnet.

In einer Wandung 12 der Mehrkant-Profilöffnung 10, insbesondere in einem Flächenabschnitt des Mehrkantprofils, befinden sich ein oder mehrere Fenster 7, 7', in denen jeweils eine Haltekugel 8, 8' einliegt. Die zur MehrkantProfilöffnung 10 weisende Öffnung des Fensters 7 bildet eine Stufe 14 aus, an der sich ein Umfangsabschnitt der Kugel 8, 8' abstützen kann, damit die Kugel 8, 8' nur mit einem Abschnitt in die Mehrkant-Profilöffnung 10 hineintaucht.

Gegen den dem in die Mehrkant-Profilöffnung 10 eintauchenden Abschnitt der Kugel 8 gegenüberliegenden Kugelabschnitt stützt sich ein Federelement 9, 9" ab. Dieses Federelement 9, 9" entfaltet eine radial einwärts gerichtete Kraft auf die Kugel 8, 8" aus.

Wird ein Sechskant-Profilabschnitt, beispielsweise eine Mehrkantmutter oder ein Mehrkant-Schraubenkopf in die Mehrkant-Profilöffnung 10 eingesteckt, so wird die Kugel 8, 8' radial nach außen verdrängt. Dies erfolgt gegen eine Rückstellkraft, die vom Federelement 9, 9" aufgebracht wird. Die Anlage der Kugel 8, 8' am Mehrkant-Profil der Mutter oder des Schraubenkopfes erzeugt eine Reibkraft, welche die Mutter oder den Schraubenkopf in der Mehrkant-Profilöffnung fixiert. Die Mutter oder der Schraubenkopf ist gegen Herausfallen aus der Mehrkant-Profilöffnung 10 gesichert, so dass die Mutter bzw. die Schraube gehandhabt werden kann.

Der Öffnungsrand 10' der Mehrkant-Profilöffnung 10 liegt in einer Öffnungsebene Ö. Der bodenseitige Rand 10" der Mehrkant-Profilöffnung 10 liegt in einer Bodenebene B. Beim Ausführungsbeispiel grenzt der bodenseitige Rand 10" nicht an einen körperlich ausgestalteten, geschlossenen Boden an, sondern an eine Querschnittsverjüngung der Mehrkantprofilöffnung 10. Der Bodenrand 10" bildet eine Anschlagflanke aus, an der sich das in die Mehrkant-Profilöffnung 10 eingesteckte Mehrkant-Profil einer Mutter oder eines Schraubenkopfes abstützen kann. Die Mutter oder der Schraubenkopf liegt dann mit ihrer Breitseite in der Bodenebene B, so dass die Achse der Gewindeöffnung der Mutter bzw. die Achse des Gewindeschaftes der Schraube in der Achse A des Steckschlüssels 1 liegt.

Beim ersten Ausführungsbeispiel, das in den Figuren 1 bis 3 dargestellt ist, wird das Federelement 9 von einem Schrumpfschlauch ausgebildet. Der aus Kunststoff bestehende Schrumpfschlauch ist auf die Wandung 12 aufgeschrumpft. Die Wandung 12 besitzt eine Umfangsnut 4, die von Rändern 5, 6 begrenzt ist. Der Schrumpfschlauch besitzt eine Breite, die die Breite der Umfangsnut 4 im Wesentlichen voll ausfüllt. Die beiden Ränder des Schrumpfschlauches 9 liegen somit in berührender bzw. nahezu berührender Anlage an den Rändern 5, 6 der Umfangsnut 4. Die Materialstärke des Schrumpfschlauches 9 entspricht in etwa der Tiefe der Umfangsnut 4, bevorzugt ist die Materialstärke des aufgeschrumpften Schrumpfschlauches 9 aber etwas geringer als die Tiefe der Umfangsnut 4 bzw. die Höhe der Ränder 5, 6. Die sich auf der Stufe 14 abstufende Kugel 8 ragt mit einem Rundungsabschnitt über die Bodenebene der Umfangsnut 4 und erzeugt somit in dem Schrumpfschlauch 9 eine radial nach außen gerichtete Ausbeulung 13. Die Kugel 8 liegt in berührender Anlage an der Innenwandung des Schrumpfschlauches 9 an. Die Ausbeulung 13 bildet somit den Krümmungsverlauf der Kugel 8 ab. Bevorzugt liegen die beiden Ränder des Schrumpfschlauches 9 über den gesamten Umfang in berührender Anlage an dem Boden der Umfangsnut 4. Das Fenster 7 ist somit in Radialaußenrichtung durch den Schrumpfschlauch 9 ringsum geschlossen.

Wird eine Mutter oder ein Schraubenkopf in die Mehrkant-Profilöffnung 10 eingesetzt, so wird die Kugel 8 in Radialaußenrichtung verlagert. Dabei vergrößert sich die Ausbeulung 13. Diese ist in den Zeichnungen strichpunktiert dargestellt.

Bei dem in den Figuren 1 bis 3 dargestellten Ausführungsbeispiel liegt die Kugel 8 im Bereich zwischen Öffnungsebene Ö und Mittelebene M.

Bei dem in den Figuren 4 bis 6 dargestellten Ausführungsbeispiel liegt die Kugel 8' im Bereich zwischen Mittelebene M und Bodenebene B. Auch hier wird die Kugel 8' von einem Schrumpfschlauch 9' federbeaufschlagt. Es liegen dieselben geometrischen Verhältnisse wie beim ersten Ausführungsbeispiel vor, so dass die sich auf der Stufe 14 abstützende Kugel 8' eine Ausbeulung 13' ausbildet, die sich beim Einstecken eines Mehrkant-Profils vergrößert. Mit diesem Ausführungsbeispiel kann der Schraubenschaft einer in die Mehrkant-Profilöffnung 10 eingesteckten Schraube koaxial zur Achse A gehalten werden. Der Schraubenkopf liegt dabei mit seiner Stirnfläche in der Bodenebene B. Die Kugel 8' stützt sich am Mehrkant-Profilabschnitt des Schraubenkopfes ab.

Das in den Figuren 7 und 8 dargestellte dritte Ausführungsbeispiel ist gewissermaßen eine Kombination der beiden zuvor beschriebenen Ausführungsbeispiele, da der Steckschlüssel 1 zwei in Axialrichtung hintereinander angeordnete Fenster 7, 7' ausbildet. Das Fenster 7 entspricht hinsichtlich seiner Lage derjenigen des Fensters 7 des ersten Ausführungsbeispiels. Das Fenster 7' entspricht hinsichtlich seiner Lage der Lage des Fensters 7' des zweiten Ausführungsbeispiels. Die Mehrkant-Profilöffnung 10 besitzt zwei axial hintereinander liegende Hälften, nämlich eine öffnungsseitige Hälfte zwischen Öffnungsebene Ö und Mittelebene M und ein bodenseitige Hälfte zwischen Mittelebene M und Bodenebene B. Beim Ausführungsbeispiel liegt jeweils eine Kugel 8, 8' in einer der beiden Hälften.

Die Umfangsnut 4 erstreckt sich hier in Axialrichtung über beide Fenster 7, 7', so dass der in der Umfangsnut 4 einliegende Schrumpfschlauch 9" beide Kugeln 8, 8' gemeinschaftlich kraftbeaufschlagt. Es bilden sich dort zwei Ausbeulungen 13, 13' aus, da auch hier der Schrumpfschlauch 9, 9' unmittelbar die Kugeln beaufschlagt. Auch hier besitzt der Schrumpfschlauch 9" eine axiale Breite, die der axialen Breite der Umfangsnut 4 entspricht. Die Ausbeulungen 13, 13' sind räumlich voneinander beabstandet.

In den beschriebenen Ausführungsbeispielen wird das Halteelement 8, 8' unmittelbar vom Federelement 9, 9', 9" beaufschlagt. Es ist aber auch vorgesehen, dass zwischen Halteelement 8, 8' ein Druckübertragungselement angeordnet ist, welches vom Federelement 9, 9', 9" unmittelbar beaufschlagt wird. Ein derartiges Druckübertragungselement kann beispielsweise eine Druckübertragungsscheibe sein, die radial außenseitig an der Innenwandung eines Schrumpfschlauches 9, 9', 9" anliegt und die mit ihrer radial einwärts gerichteten Breitseite gegen ein Halteelement 8, 8', 8" wirkt. Das Halteelement kann eine Kugel sein. Es kann aber auch ein anders geformtes Druckstück sein, welches sich insbesondere auf Stufen 14 abstützt und bereichsweise in die Mehrkant-Profilöffnung 10 hineinragt.

Das Federelement, insbesondere der Schrumpfschlauch 9, 9', 9" kann mit einem Aufdruck versehen sein, der die Schlüsselweite angibt.

Der Schrumpfschlauch besteht bevorzugt aus Polyethylen. Beispielsweise können Schrumpfschläuche verwendet werden, die eine Zugfestigkeit von mindestens 10 MPa besitzen und deren Reißdehnung mindestens 200 Prozent beträgt. Bevorzugt liegt die Reißdehnung im Bereich zwischen 250 Prozent und 350 Prozent. Das Aufschrumpfen kann dabei bei Temperaturen zwischen 150 Grad Celsius und 200 Grad Celsius erfolgen. Die Schrumpfschläuche können eine Materialstärke von 0,05 mm bis 3 mm aufweisen. Beim Aufschrumpfen vergrößert sich die Wandstärke. Die Shore-Härte der Kunststoffummantelung sollte im Bereich zwischen 64 und 65 D liegen.

Die vorstehenden Ausführungen dienen der Erläuterung.

**Bezugszeichenliste**

| | | | | | |
|---|---|---|---|---|---|
| 1 | Steckschlüssel | | | | |
| 2 | Abtriebskopf | | | | |
| 3 | Antriebsschaft | | | | |
| 4 | Umfangsnut | | | | |
| 5 | Rand | | | | |
| 6 | Rand | | | | |
| 7 | Fenster | 7' | Fenster | | |
| 8 | Halteelement | 8' | Halteelement | 8" | Haltelement |
| 9 | Federelement | 9' | Federelement | 9" | Federelement |
| 10 | Mehrkant-Profilöffnung | 10' | Rand | 10" | Rand |
| 11 | Antriebsöffnung | | | | |
| 12 | Wandung | | | | |
| 13 | Ausbeulung | 13' | Ausbeulung | | |
| 14 | Stufe | | | | |
| | | | | | |
| B | Bodenebene | | | | |
| M | Mittelebene | | | | |
| Ö | Öffnungsebene | | | | |

## Patentansprüche

1. Steckschlüssel (1) mit einem Abtriebskopf (2), der eine auf einen Mehrkant-Schraubenkopf oder eine Mehrkantmutter aufsteckbare MehrkantProfilöffnung (10) ausbildet, mit einem in einem Fenster (7, 7') der Wandung (12) der Mehrkant-Profilöffnung (10) einliegenden Halteelement (8, 8'), das von einem wandungsaußenseitig angeordneten Federelement (9, 9') beaufschlagt wird, **dadurch gekennzeichnet, dass** das Federelement (9, 9') ein auf die Wandung (12) aufgeschrumpfter Schrumpfschlauch ist, welcher in berührender Anlage am Halteelement (8, 8') anliegt.

2. Steckschlüssel (1) nach Anspruch 1, **dadurch gekennzeichnet, dass** die zum Fenster (7, 7') hin weisende Innenseite des Schrumpfschlauches (9, 9') in berührender Anlage am Halteelement (8, 8') anliegt.

3. Steckschlüssel (1) nach einem der vorhergehenden Ansprüche, **dadurch gekennzeichnet, dass** das Halteelement (8, 8') eine Kugel ist.

4. Steckschlüssel (1) nach einem der vorhergehenden Ansprüche, **dadurch gekennzeichnet, dass** das Halteelement (8, 8') im Schrumpfschlauch (9, 9') eine Ausbeulung (13, 13') erzeugt.

5. Steckschlüssel (1) nach einem der vorhergehenden Ansprüche, **dadurch gekennzeichnet, dass** der Schrumpfschlauch (9, 9') in einer Umfangsnut (4) der Wandung (12) einliegt.

6. Steckschlüssel (1) nach Anspruch 5, **dadurch gekennzeichnet, dass** der Schrumpfschlauch (9, 9') eine Materialstärke aufweist, die nur unwesentlich kleiner ist als die Höhe des Randes (5, 6) der Umfangsnut (4).

7. Steckschlüssel (1) nach einem der vorhergehenden Ansprüche, **dadurch gekennzeichnet, dass** das Halteelement (8") im Bereich zwischen einer durch die axiale Mitte der MehrkantProfilöffnung gelegten Mittelebene (M) und einer durch den bodenseitigen Rand (10") der MehrkantProfilöffnung (10) gelegten Bodenebene (B) liegt.

8. Steckschlüssel (1) nach einem der vorhergehenden Ansprüche, **gekennzeichnet durch** zwei insbesondere axial hintereinander angeordnete Halteelemente (8, 8").

9. Steckschlüssel (1) nach einem der vorhergehenden Ansprüche 1 bis 7, **dadurch gekennzeichnet, dass** ein erstes Halteelement (8) im Bereich einer durch den öffnungsseitigen Rand (10') der Mehrkant-Profilöffnung (10) gelegten Öffnungsebene (B) und einer durch die axiale Mitte der Mehrkant-Öffnung gelegten Mittelebene (M) liegt und ein zweites Halteelement (8') im Bereich der Mittelebene (M) und einer durch den bodenseitigen Rand (10") der Mehrkant-Profilöffnung (10) gelegten Bodenebene (B) liegt.

10. Steckschlüssel (1) mit einem Abtriebskopf (2), der eine auf einen Mehrkant-Schraubenkopf oder eine Mehrkantmutter aufsteckbare Profilöffnung (10) ausbildet, mit einem in einem Fenster (7) der Wandung (12) der Mehrkant-Profilöffnung (10) einliegenden ersten Halteelement (8'), das von einem wandungsaußenseitig angeordneten Federelement (9) beaufschlagt wird, wobei der Öffnungsrand (10') der Mehrkant-Profilöffnung (10) eine Öffnungsebene (Ö) und der bodenseitige Rand (10") der Mehrkant-Profilöffnung (10) eine Bodenebene (B) definiert und das erste Halteelement (8) im Bereich zwischen Öffnungsebene (Ö) und einer durch die axiale Mitte zwischen Öffnungsebene (Ö) und Bodenebene (B) gelegte Mittelebene (M) liegt, **dadurch gekennzeichnet, dass** ein zweites Halteelement (8') im Bereich zwischen Mittelebene (M) und Bodenebene (B) liegt.

11. Steckschlüssel (1) nach Anspruch 10, **dadurch gekennzeichnet, dass** das erste Halteelement (8) und das zweite Halteelement (8") von einem gemeinsamen Federelement (9") beaufschlagt wird.

12. Steckschlüssel (1) nach einem der Ansprüche 10 oder11, **dadurch gekennzeichnet, dass** das Federelement (9") ein Schrumpfschlauch ist.

## Claims

1. A socket spanner (1) comprising a drive head (2), which forms a polygonal profile opening (10), which can be plugged onto a polygonal bolt head or a polygonal screw nut, comprising a retaining element (8, 8'), which is enclosed in a window (7, 7') of the wall (12) of the polygonal profile opening (10) and which is acted on by a spring element (9, 9'), which is arranged outside the wall, **characterized in that** the spring element (9, 9') is a shrinkable tube, which is shrink-fitted on the wall (12), contacting the retaining element (8, 8').

2. The socket spanner (1) according to claim 1, **characterized in that** the inner side of the shrinkable tube (9, 9'), which points to the window (7, 7'), is in contacting application with the retaining element (8, 8').

3. The socket spanner (1) according to one of the preceding claims, **characterized in that** the retaining element (8, 8') is a sphere

4. The socket spanner (1) according to one of the preceding claims, **characterized in that** the retaining element (8, 8') creates a bulge (13, 13') in the shrinkable tube (9, 9').

5. The socket spanner (1) according to one of the preceding claims, **characterized in that** the shrinkable tube (9, 9') is enclosed in a peripheral groove (4) of the wall (12).

6. The socket spanner (1) according to claim 5, **characterized in that** the shrinkable tube (9, 9') has a material thickness, which is only insignificantly smaller than the height of the edge (5, 6) of the peripheral groove (4).

7. The socket spanner (1) according to one of the preceding claims, **characterized in that** the retaining element (8") is located in the area between a center plane (M), which is placed through the axial center of the polygonal profile opening, and a bottom plane (B), which is placed through the bottom-side edge (10") of the polygonal profile opening (10).

8. The socket spanner (1) according to one of the preceding claims, **characterized by** two retaining elements (8, 8"), which are in particular arranged axially downstream from one another.

9. The socket spanner (1) according to one of the preceding claims 1 to 7, **characterized in that** a first retaining element (8) is located in the area of an opening plane (B), which is placed through the opening-side edge (10') of the polygonal profile opening (10), and a center plane (M), which is placed through the axial center of the polygonal opening, and that a second retaining element (8') is located in the area of the center plane (M) and a bottom plane (B), which is placed through the bottom-side edge (10") of the polygonal profile opening (10).

10. A socket spanner (1) comprising a drive head (2), which forms a profile opening (10), which can be plugged onto a polygonal bolt head or a polygonal screw nut, comprising a first retaining element (8'), which is enclosed in a window (7) of the wall (12) of the polygonal profile opening (10) and which is acted on by a spring element (9), which is arranged outside the wall, wherein the opening edge (10') of the polygonal profile opening (10) defines an opening plane (Ö) and the bottom-side edge (10") of the polygonal profile opening (10) defines a bottom plane (B), and the first retaining element (8) is located in the area between opening plane (Ö) and a center plane (M), which is placed through the axial center between opening plane (Ö) and bottom plane (B), **characterized in that** a second retaining element (8') is located in the area between center plane (M) and bottom plane (B).

11. The socket spanner (1) according to claim 10, **characterized in that** a common spring element (9") acts on the first retaining element (8) and the second retaining element (8").

12. The socket spanner (1) according to one of the claims 10 or 11, **characterized in that** the spring element (9") is a shrinkable tube.

## Revendications

1. Clé à douille (1) avec une tête de sortie (2) qui forme une ouverture profilée polygonale (10) pouvant être enfichée sur une tête de vis polygonale ou un écrou polygonal, avec un élément de maintien (8, 8') qui se trouve dans une fenêtre (7, 7') de la paroi (12) de l'ouverture profilée polygonale (10), qui est sollicité par un élément élastique (9, 9') agencé côté extérieur de la paroi, **caractérisé en ce que** l'élément élastique (9, 9') est un tube rétractable rétracté sur la paroi (12), qui est en appui par contact avec l'élément de maintien (8, 8').

2. Clé à douille (1) selon la revendication 1, **caractérisée en ce que** le côté intérieur du tuyau rétractable (9, 9') orienté vers la fenêtre (7, 7') est en contact avec l'élément de maintien (8, 8').

3. Clé à douille (1) selon l'une des revendications précédentes, **caractérisée en ce que** l'élément de maintien (8, 8') est une bille.

4. Clé à douille (1) selon l'une des revendications précédentes, **caractérisée en ce que** l'élément de maintien (8, 8') produit un renflement (13, 13') dans le tube rétractable (9, 9').

5. Clé à douille (1) selon l'une des revendications précédentes, **caractérisé en ce que** le tube rétractable (9, 9') est inséré dans une rainure périphérique (4) de la paroi (12).

6. Clé à douille (1) selon la revendication 5, **caractérisée en ce que** le tuyau rétractable (9, 9') a une épaisseur de matériau qui n'est inférieure que de manière négligeable à la hauteur du bord (5,6) de la rainure périphérique (4).

7. Clé à douille (1) selon l'une des revendications précédentes, **caractérisée en ce que** l'élément de maintien (8") est situé dans la zone entre un plan central (M) passant par le centre axial de l'ouverture profilée polygonale et un plan de base (B) passant par le bord (10") côté base de l'ouverture profilée polygonale (10).

8. Clé à douille (1) selon l'une des revendications précédentes, **caractérisée par** deux éléments de maintien (8, 8"), en particulier agencés axialement l'un derrière l'autre.

9. Clé à douille (1) selon l'une des revendications précédentes 1 à 7, **caractérisée en ce qu'**un premier élément de maintien (8) se trouve dans la zone d'un plan d'ouverture (B) passant par le bord (10') côté ouverture de l'ouverture profilée polygonale (10) et d'un plan central (M) passant par le centre axial de l'ouverture polygonale, et un deuxième élément de maintien (8') se trouve dans la zone du plan central (M) et d'un plan de base (B) passant par le bord (10") côté base de l'ouverture profilée polygonale (10).

10. Clé à douille (1) avec une tête de sortie (2) qui forme une ouverture profilée (10) pouvant être enfichée sur une tête de vis polygonale ou un écrou polygonal, avec un premier élément de maintien (8') qui se trouve dans une fenêtre (7) de la paroi (12) de l'ouverture profilée polygonale (10) et qui est sollicité par un élément élastique (9) agencé côté extérieur de la paroi, dans laquelle le bord d'ouverture (10') de l'ouverture profilée polygonale (10) définit un plan d'ouverture (Ö) et le bord (10") côté base de l'ouverture profilée polygonale (10) définit un plan de base (B) et le premier élément de maintien (8) est situé dans une zone entre le plan d'ouverture (Ö) et un plan central (M) passant par le centre axial entre le plan d'ouverture (Ö) et le plan de base (B), **caractérisée en ce qu'**un deuxième élément de maintien (8') est situé dans la zone entre le plan central (M) et le plan de base (B).

11. Clé à douille (1) selon la revendication 10, **caractérisée en ce que** le premier élément de maintien (8) et le deuxième élément de maintien (8") sont sollicités par un élément élastique commun (9").

12. Clé à douille (1) selon l'une des revendications 10 ou 11, **caractérisée en ce que** l'élément de ressort (9") est un tuyau rétractable.
